# DEMANDE DE BREVET EUROPEEN

(11) **EP 3 108 944 A1**
(43) Date de publication de la demande: **28.12.2016**
(21) Numéro de dépôt: 16001211.8
(22) Date de dépôt: 30.05.2016
(51) Int. Cl.: A63C 13/00, A43C 15/06

(54) **ELÉMENT CHAUSSANT DESTINÉ À ÊTRE MONTÉ SUR UN ENGIN ET ÉQUIPEMENT COMPRENANT UN TEL ÉLÉMENT CHAUSSANT ET UN ENGIN**

(30) Priorité: 22.06.2015 FR 1501288
(71) Demandeur: Salomon S.A.S., 74370 Metz-Tessy (FR)
(72) Inventeur: Girard, François, 74290 Veyrier du Lac (FR); Margolliet, Philippe, 74570 Groisy (FR)

(57) **Abrégé**

Elément chaussant (15) comprenant :
- un semelage (16) qui s'étend selon une direction d'extension (E1) entre des extrémités avant (19) et arrière (18) opposées,
- une tige (27) souple qui comporte une portion basse (28) attenante au semelage (16) et adaptée pour recevoir une chaussure (5) de l'utilisateur, et une portion haute (29) qui s'étend depuis la portion basse (28) en s'écartant du semelage (16), et
- un élément d'accrochage (35) adapté pour coopérer avec un mécanisme de verrouillage (70) prévu sur l'engin (2) pour retenir de manière réversible l'élément chaussant (15) sur l'engin (2),

dans lequel l'élément d'accrochage (35) est monté de manière amovible sur l'élément chaussant (15).

## Description

L'invention se rapporte à un élément chaussant destiné à être monté sur un engin et à un équipement comprenant un tel élément chaussant et un engin.

L'invention s'applique, en particulier, à la pratique d'une activité physique exercée par un utilisateur par l'intermédiaire d'un engin, notamment dans le cadre d'une pratique sportive ou pour assurer ses déplacements. L'invention s'applique, par exemple, à la pratique de sports d'hiver impliquant l'utilisation d'engins tels que des raquettes de marche, des crampons, des skis de randonnée, des skis de fond, des skis de descente ou des skis télémark, mais également à la pratique d'autres sports et activités impliquant l'utilisation d'un engin, et notamment le cyclisme impliquant l'utilisation d'un vélo.

Pour permettre à l'utilisateur de pratiquer l'ensemble de ces activités, il est connu d'avoir recours à un élément chaussant du type comprenant :
- un semelage qui s'étend selon une direction d'extension entre des extrémités avant et arrière opposées,
- une tige souple qui comporte une portion basse attenante au semelage et adaptée pour recevoir une chaussure de l'utilisateur, et une portion haute qui s'étend depuis la portion basse en s'écartant du semelage, et
- un élément d'accrochage adapté pour coopérer avec un mécanisme de verrouillage prévu sur l'engin pour retenir de manière réversible l'élément chaussant sur l'engin.

L'utilisateur peut ainsi insérer ses chaussures dans les éléments chaussants équipés d'éléments d'accrochage adaptés aux mécanismes de verrouillage des engins qu'il souhaite utiliser pour pratiquer l'activité correspondante.

Un exemple d'élément chaussant du type précité est décrit dans le document EP 1 808 088 A1.

Les éléments chaussants connus comprennent toutefois chacun un élément d'accrochage spécifique du mécanisme de verrouillage de l'un des engins et n'offrent pas une modularité satisfaisante pour s'adapter à un ensemble d'activités impliquant l'utilisation d'engins pourvus respectivement de mécanismes de verrouillage différents les uns des autres.

L'invention vise à pallier les problèmes évoqués ci-dessus.

A cet effet, selon un premier aspect, l'invention concerne un élément chaussant du type précité dans lequel l'élément d'accrochage est monté de manière amovible sur l'élément chaussant.

L'invention permet ainsi à l'utilisateur d'adapter un même élément chaussant aux mécanismes de verrouillage de plusieurs engins en montant l'élément d'accrochage approprié. La modularité de l'élément chaussant s'en trouve améliorée.

En particulier, l'élément chaussant peut être destiné à être monté sur une pluralité d'engins pourvus respectivement de mécanismes de verrouillage différents les uns des autres. L'élément d'accrochage peut alors être choisi parmi une gamme d'éléments d'accrochage comprenant une pluralité d'éléments d'accrochage différents les uns des autres et adaptés chacun pour coopérer avec l'un des mécanismes de verrouillage.

Le semelage peut présenter une face externe destinée à être orientée vers l'engin, le semelage et l'élément d'accrochage comprenant des organes de fixation adaptés pour monter de manière amovible l'élément d'accrochage sur la face externe du semelage.

L'élément d'accrochage peut comporter au moins une partie avant adaptée pour être montée au voisinage de l'extrémité avant du semelage, et un dispositif d'accrochage adapté pour être retenu de manière réversible dans le mécanisme de verrouillage, le dispositif d'accrochage étant au moins en partie prévu sur la partie avant de l'élément d'accrochage.

Le dispositif d'accrochage peut être prévu uniquement sur la partie avant de l'élément d'accrochage de manière à laisser libre l'extrémité arrière du semelage lorsque l'élément chaussant est monté sur l'engin.

Le dispositif d'accrochage et le mécanisme de verrouillage peuvent être configurés pour former sur la partie avant de l'élément d'accrochage une articulation en rotation selon un axe transversal perpendiculaire à la direction d'extension.

La partie avant de l'élément d'accrochage peut comprendre deux orifices qui s'étendent coaxialement l'un par rapport à l'autre perpendiculairement à la direction d'extension, les orifices étant adaptés pour coopérer avec deux doigts du mécanisme de verrouillage déplaçables entre une position de blocage dans laquelle lesdits doigts sont rapprochés l'un de l'autre de manière à pouvoir pénétrer respectivement dans les orifices, et une position escamotée dans laquelle lesdits doigts sont écartés l'un de l'autre de manière à permettre aux orifices d'être placés entre lesdits doigts.

De façon complémentaire ou alternative, l'élément d'accrochage peut présenter une face externe destinée à être orientée vers l'engin et la partie avant de l'élément d'accrochage peut comprendre au moins un fil qui s'étend perpendiculairement à la direction d'extension à distance de la face externe de l'élément d'accrochage, le fil étant adapté pour coopérer avec deux mâchoires du mécanisme de verrouillage déplaçables entre une position de blocage dans laquelle lesdites mâchoires sont rapprochées l'une de l'autre de manière à pouvoir enserrer le fil, et une position escamotée dans laquelle lesdites mâchoires sont écartées l'une de l'autre de manière à permettre au fil d'être placé entre lesdites mâchoires.

De façon complémentaire ou alternative, la partie avant de l'élément d'accrochage peut comprendre une tête d'accrochage qui s'étend selon la direction d'extension, la tête d'accrochage étant adaptée pour coopérer avec un logement de réception du mécanisme de verrouillage, le mécanisme de verrouillage comprenant en outre au moins un organe de blocage déplaçable entre une position de blocage dans laquelle ledit organe de blocage maintient la tête d'accrochage dans le logement de réception, et une position escamotée dans laquelle ledit organe de blocage autorise un déplacement de la tête d'accrochage par rapport au logement de réception.

Selon un deuxième aspect, l'invention concerne un équipement pour permettre à un utilisateur de pratiquer une activité physique, comprenant :
- un élément chaussant tel que défini ci-dessus, et
- au moins un engin pourvu d'un mécanisme de verrouillage avec lequel l'élément d'accrochage de l'élément chaussant est adapté pour coopérer pour retenir de manière réversible l'élément chaussant sur l'engin.

L'équipement peut comprendre :
- une pluralité d'engins pourvus respectivement de mécanismes de verrouillage différents les uns des autres, et
- une gamme d'éléments d'accrochage comprenant une pluralité d'éléments d'accrochage différents les uns des autres et adaptés chacun pour coopérer avec l'un des mécanismes de verrouillage,
dans lequel l'un des éléments d'accrochage de la gamme d'éléments d'accrochage est monté de manière amovible sur l'élément chaussant.

D'autres objets et avantages de l'invention apparaîtront à la lecture de la description qui suit de modes de réalisation particuliers de l'invention donnés à titre d'exemples non limitatifs, la description étant faite en référence aux dessins annexés dans lesquels :
- la figure 1 est une représentation en perspective avant d'un équipement comprenant un élément chaussant selon un premier mode de réalisation de l'invention, adapté pour recevoir une chaussure, et un engin sous la forme d'une raquette de marche, l'élément chaussant comprenant un élément d'accrochage adapté pour coopérer avec un mécanisme de verrouillage prévu sur la raquette de marche pour retenir de manière réversible l'élément chaussant sur la raquette de marche,
- la figue 2 est une représentation en perspective par dessous de l'élément chaussant de l'équipement de la figure 1, illustrant l'élément d'accrochage monté de manière amovible sur un semelage de l'élément chaussant,
- la figure 3 est une représentation partielle en coupe selon l'orientation référencée III-III sur la figure 1 de l'équipement de la figure 1, illustrant la coopération de l'élément d'accrochage de l'élément chaussant avec le mécanisme de verrouillage de la raquette de marche,
- la figure 4 est une représentation en perspective par dessous d'une variante de l'élément chaussant de l'équipement de la figure 1,
- la figure 5 est une représentation en perspective par dessous d'un élément chaussant selon un deuxième mode de réalisation de l'invention,
- la figure 6 est une représentation en perspective par dessous d'un élément chaussant selon un troisième mode de réalisation de l'invention.

Sur les figures, les mêmes références désignent des éléments identiques ou analogues.

Les figures représentent un même élément chaussant 15 adapté pour permettre à un utilisateur de pratiquer des activités physiques variées impliquant l'utilisation d'engins 2. L'élément chaussant 15 est, notamment mais pas exclusivement, adapté pour des activités physiques exercées dans le cadre d'une pratique sportive ou d'un déplacement avec des raquettes de marche 3, des crampons, des skis de randonnée, des skis de fond, des skis de descente, des skis télémark, un vélo ou autre.

Les figures 1 à 3 représentent, plus particulièrement, un équipement 1 adapté à la pratique de la marche en raquettes. L'équipement 1 comprend :
- un élément chaussant 15 adapté pour recevoir une chaussure 5, et
- un engin 2 sous la forme d'une raquette de marche 3.

La chaussure 5 comprend un semelage 6 et une tige 7 souple. La chaussure 5 s'étend en longueur depuis une extrémité arrière ou talon 8 jusqu'à une extrémité avant ou pointe masquée sur la figure 1 par l'élément chassant 15 dans lequel elle est partiellement engagée. Dans le mode de réalisation représenté, la tige 7 comprend uniquement une partie basse 10 qui s'étend depuis le semelage 6 jusqu'à une extrémité supérieure 11 par laquelle l'utilisateur enfile son pied dans la chaussure 5.

L'élément chaussant 15 peut notamment être adapté pour protéger la chaussure 5 et le pied de l'utilisateur. Il peut alors être réalisé de manière à assurer une étanchéité à l'eau ou à la neige et/ou une isolation thermique. Il comprend un semelage 16 et une tige souple 27.

Le semelage 16, de préférence souple pour permettre une flexion ou un déroulement du pied, s'étend selon une direction d'extension E1 depuis une extrémité arrière ou talon 18 jusqu'à une extrémité avant ou pointe 19. Le semelage 16 s'étend, par ailleurs, en largeur, perpendiculairement à la direction d'extension, entre une partie latérale 20 et une partie médiale 21. Il présente une face interne 22 destinée à être orientée vers le semelage 6 de la chaussure 5, et une face externe 23 opposée à la face interne 22 et destinée à être orientée vers une surface de sol et, comme il apparaîtra de la suite de la description, vers la raquette de marche 3 ou, plus généralement, l'engin 2 sur lequel l'élément chaussant 15 est destiné à être monté.

La tige 27 comporte une portion basse 28 attenante au semelage 16 et prévue pour entourer la chaussure 5 de l'utilisateur. La tige 27 comporte également une portion haute 29 qui prolonge la portion basse 28 en s'écartant du semelage 16, laquelle portion haute 29 est prévue pour couvrir au moins la cheville de l'utilisateur ou sa cheville et une partie du bas de jambe. Les portions basse 28 et haute 29 de la tige 27 forment, de préférence, une enveloppe continue pourvue d'une ouverture de chaussage 31 pour faciliter le passage de la chaussure 5 lorsqu'elle est introduite ou retirée de l'élément chaussant 15. Dans le mode de réalisation, sans y être limité, l'ouverture de chaussage 31 s'étend latéralement depuis la portion basse 28 jusqu'à un bord libre 30 de la partie haute 29. Un système de fermeture, par exemple sous la forme d'une glissière à curseur 32, borde l'ouverture de chaussage 31 pour en permettre la fermeture de manière réversible. Un ou plusieurs organes de serrage, non représentés, peuvent également être prévus sur la tige 27 pour améliorer le maintien de la chaussure 5 à l'intérieur de l'élément chaussant 15.

Comme représenté sur la figure 2, pour retenir de manière réversible l'élément chaussant 15 sur l'engin 2 et, en particulier, sur la raquette de marche 3, l'élément chaussant 15 comprend un élément d'accrochage 35 adapté pour coopérer avec un mécanisme de verrouillage 70 prévu sur la raquette de marche 3.

L'élément d'accrochage 35 comporte une partie avant 36 qui comprend un corps 37 conformé pour recouvrir une portion de la face externe 23 du semelage 16 de l'élément chaussant 15 au voisinage de la pointe 19. En particulier, le corps 37 de la partie avant 36 présente une face interne 38 destinée, comme il apparaîtra dans la suite de la description, à être orientée vers et mise en contact avec la face externe 23 du semelage 16 de l'élément chaussant 15, et une face externe 39, opposée à la face interne 38, et destinée à être orientée vers la surface de sol et la raquette de marche 3. Le corps 37 de la partie avant 36 présente également un bord périphérique 40 dont un contour correspond à un contour d'un bord périphérique de la pointe 19 du semelage 16 de l'élément chaussant 15. Une jupe périphérique 41 s'étend depuis le bord périphérique 40 du corps 37 de la partie avant 36, perpendiculairement à celui-ci, pour recouvrir des parties de faces latérales du semelage 16 et de la portion basse 28 de la tige 27 au voisinage de la pointe 19.

L'élément d'accrochage 35 comporte également une partie arrière 46 qui comprend un corps 47 conformé pour recouvrir une portion de la face externe 23 du semelage 16 de l'élément chaussant 15 au voisinage du talon 18. De la même manière que pour la partie avant 36, le corps 47 de la partie arrière 46 présente une face interne destinée, comme il apparaîtra dans la suite de la description, à être orientée vers et mise en contact avec la face externe 23 du semelage 16 de l'élément chaussant 15, et une face externe 49, opposée à la face interne, et destinée à être orientée vers la surface de sol et la raquette de marche 3. Le corps 47 de la partie arrière 46 présente également un bord périphérique 50 dont un contour correspond à un contour d'un bord périphérique du talon 18 du semelage 16 de l'élément chaussant 15. Une jupe périphérique 51 s'étend depuis le bord périphérique 50 du corps 47 de la partie arrière 46, perpendiculairement à celui-ci, pour recouvrir des parties de faces latérales du semelage 16 et de la portion basse 28 de la tige 27 au voisinage du talon 18.

Dans le mode de réalisation représenté, les parties avant 36 et arrière 46 de l'élément d'accrochage 35 sont séparées l'une de l'autre et présentent respectivement des arrêtes transversales arrière 42 et avant 52 à distance et en regard l'une de l'autre. En variante, les parties avant 36 et arrière 46 de l'élément d'accrochage 35 pourraient être reliées l'une à l'autre par une partie intermédiaire, de préférence déformable de manière à permettre la flexion du pied. Selon une autre variante, l'élément d'accrochage 35 pourrait être dépourvu de partie arrière 46.

Sur la face externe 39 de la partie avant 36, au voisinage de l'arête transversale arrière 42, l'élément d'accrochage 35 comprend un dispositif d'accrochage 55 adapté pour être retenu de manière réversible dans le mécanisme de verrouillage 70 de la raquette de marche 3. En particulier, sur la figure 2, le dispositif d'accrochage comprend une traverse 56 qui s'étend selon un axe transversal T perpendiculaire à la direction d'extension E1, à distance de la face externe 39 de la partie avant 36 en étant reliée à celle-ci par une entretoise 57. La traverse 56 présente deux extrémités 58 opposées pourvues respectivement de deux orifices 59 qui s'étendent coaxialement l'un par rapport à l'autre, selon l'axe transversal T. En particulier, les extrémités 58 sont élargies, présentant une section transversale circulaire de diamètre supérieur à celui d'une section transversale circulaire du reste de la traverse 56. En variante, comme il apparaîtra de la suite de la description, tout autre agencement de deux orifices 59 coaxiaux selon un axe transversal T pourrait être prévu.

L'élément d'accrochage 35 comprend également, sur ses parties avant 36 et arrière 46, des pointes 60 qui font saillie au niveau des bords périphériques 40, 50 des parties avant 36 et arrière 46. En variante, tout autre agencement de pointes 60 pour favoriser l'adhérence de l'élément chaussant 15 pourrait être prévu sur l'élément d'accrochage 35. Selon les utilisations, l'élément d'accrochage 15 pourrait également être dépourvu de pointe 60.

Selon des dispositions particulières de l'invention, l'élément d'accrochage 35 est monté de manière amovible sur l'élément chaussant 15. Le semelage 16 de l'élément chaussant 15 et l'élément d'accrochage 35 comprennent des organes de fixation 65 adaptés pour monter de manière amovible l'élément d'accrochage 35 sur la face externe 23 du semelage 16. Dans le mode de réalisation représenté, les organes de fixation 65 comprennent des trous traversants 66 ménagés dans les corps 37, 47 des parties avant 36 et arrière 46 de l'élément d'accrochage 35, et des trous pourvus chacun d'un filetage intérieur ménagés dans le semelage 16. Des vis 67 adaptées pour coopérer avec le filetage intérieur des trous du semelage 16 peuvent être insérées au travers des trous traversants 66 de l'élément d'accrochage 35 avant d'être vissées dans le semelage 16. En variante, l'élément d'accrochage 35 pourrait être monté de manière réversible par tout autre moyen approprié et notamment par emboîtement, encliquetage ou autre.

La figure 3 illustre, en coupe, le mécanisme de verrouillage 70 de la raquette de marche 3 dans lequel le dispositif d'accrochage 55 de l'élément d'accrochage 35 est retenu. Le mécanisme de verrouillage 70 comprend une embase 71 pourvue de deux saillies 72 s'étendant transversalement par rapport à une direction d'extension E2 de la raquette de marche 3, en regard l'une de l'autre. Les saillies 72 comportent intérieurement des alésages 73 coaxiaux, de section transversale circulaire. Chaque alésage 73 présente une ouverture d'accès 74 en regard de l'ouverture d'accès de l'autre alésage 73, et un fond 75, à l'opposé de l'ouverture d'accès 74, pourvu d'un orifice de passage 76.

Le mécanisme de verrouillage 70 comprend également des doigts 77 montés déplaçables en translation respectivement dans les alésages 73. Chaque doigt 77 présente une longueur, entre des première 77a et deuxième 77b extrémités opposées, supérieure à une longueur de l'alésage 73. Chaque doigt 77 comporte une partie de guidage 78 au voisinage de la deuxième extrémité 77b, laquelle partie de guidage 78 présente une section transversale circulaire d'un diamètre analogue à celui de l'alésage 73 pour guider le déplacement en translation du doigt 77 dans l'alésage 73. Chaque doigt 77 comporte également une partie d'actionnement 79 au voisinage de la première extrémité 77a, laquelle partie d'actionnement 79 présente une section transversale circulaire d'un diamètre inférieur à celui de la partie de guidage 78. Le doigt 77 est positionné dans l'alésage 73 avec la première extrémité 77a dépassant du fond 75 de l'alésage 73 par l'orifice de passage 76, et la deuxième extrémité 77b dépassant de l'ouverture d'accès 74 de l'alésage 73. La première extrémité 77a est solidarisée à un levier d'actionnement 80 actionnable par un utilisateur pour déplacer le doigt 77 vers le fond 75 de l'alésage 73. Un organe de rappel élastique, sous la forme d'un ressort hélicoïdal 81 enroulé autour de la partie d'actionnement 79, est interposé entre un siège formé sur le fond 75 de l'alésage 73 et un siège formé à la jonction de la partie d'actionnement 79 avec la partie de guidage 78. Un épaulement 82 est, par ailleurs, prévu au voisinage de la deuxième extrémité 77b pour limiter le déplacement du doigt 77 vers le fond 75 de l'alésage 73.

Les doigts 77 peuvent alors présenter une position de blocage représentée sur la figure 3 et vers laquelle ils sont sollicités par des efforts de rappel exercés par les organes de rappel élastique 81. Dans la position de blocage, les doigts 77 sont rapprochés l'un de l'autre de telle manière qu'un écartement entre les deuxièmes extrémités 77b en regard soit inférieur à une longueur de la traverse 56, mesurée entre ses extrémités 58, du dispositif d'accrochage 55 de l'élément d'accrochage 35. Les deuxièmes extrémités 77b peuvent alors pénétrer dans les orifices 59 et ainsi retenir l'élément d'accrochage 35 sur le mécanisme de verrouillage 70 et l'élément chaussant 15 sur la raquette de marche 3.

Les doigts 77 sont déplaçables à l'encontre des efforts de rappel des organes de rappel élastique 81 vers une position escamotée par l'intermédiaire des leviers d'actionnement 80. En tirant ou en faisant pivoter les leviers d'actionnement 80 dans un sens d'écartement par rapport aux saillies 72, les doigts 77 sont déplacés vers les fonds 77 de leurs alésages 73 respectifs jusqu'à ce que les épaulements 82 viennent en butée contre les saillies 72. Dans cette position escamotée, les deuxièmes extrémités 77b des doigts 77 sont écartées l'une de l'autre avec un écartement supérieur à la longueur de la traverse 56 du dispositif d'accrochage 55 de l'élément d'accrochage 35. L'élément d'accrochage 35 peut être déplacé par rapport au mécanisme de verrouillage 70 pour retirer l'élément chaussant 15 de la raquette de marche 3 ou mettre en place l'élément chaussant 15 sur la raquette de marche 3.

Comme il ressort de ce qui précède, les saillies 72 du mécanisme de verrouillage 70 et les doigts 77 du dispositif d'accrochage 55 sont configurés pour former sur la partie avant 36 de l'élément d'accrochage 35 une articulation en rotation selon l'axe transversal T. L'absence de solidarisation entre la partie arrière 46 de l'élément d'accrochage 35 et le mécanisme de verrouillage 70 permet, de plus, de laisser libre le talon 18 du semelage 16 lorsque l'élément chaussant 15 est monté sur la raquette de marche 3. Ces dispositions permettent à l'utilisateur de retrouver des sensations naturelles de marche.

Comme indiqué précédemment, l'élément chaussant 15 est adapté pour permettre à l'utilisateur de pratiquer des activités physiques variées mettant en oeuvre des engins 2 variés dont les mécanismes de verrouillage diffèrent les uns des autres. Une gamme d'éléments d'accrochage comprenant une pluralité d'éléments d'accrochage différents les uns des autres et adaptés chacun pour coopérer avec l'un des mécanismes de verrouillage peut alors être prévue. Compte tenu du caractère amovible de l'élément d'accrochage 35 sur l'élément chaussant 15, il est possible d'adapter l'élément chaussant 15 à chacun des engins 2 en choisissant l'élément d'accrochage correspondant au mécanisme de verrouillage.

A cet égard, la figure 4 représente une variante de l'élément d'accrochage 85 décrit précédemment. Cette variante est destinée à coopérer avec un mécanisme de verrouillage 70 analogue à celui qui a été décrit précédemment. Elle diffère principalement de l'élément d'accrochage 35 décrit précédemment en ce que :
- l'élément d'accrochage 85 est dépourvu de pointe 60,
- la partie arrière 46 de l'élément d'accrochage 85 est emboitée sur le talon 18 du semelage 16 de l'élément chaussant 15, et
- les orifices 89 destinés à recevoir les doigts 77 du mécanisme de verrouillage 70 sont ménagés dans une surépaisseur de la jupe 41 de la partie avant 86 de l'élément d'accrochage 85.

Les autres caractéristiques de l'élément d'accrochage 85 et de l'élément chaussant 15 restent inchangées et ne sont pas décrites à nouveau. On se référera à la description qui en a déjà été faite pour plus de détails.

La figure 5 représente un deuxième mode de réalisation de l'élément chaussant 15, lequel est équipé d'une partie avant 96 d'un élément d'accrochage 95 adaptée notamment pour la pratique du ski de fond. Cette partie avant 96 peut être montée sur l'élément chaussant 15 précédemment décrit, en remplacement des parties avant 36 décrites ci-dessus.

La partie avant 96 selon le deuxième mode de réalisation comprend un fil 97 qui s'étend selon l'axe transversal T à distance de la face externe 39 de l'élément d'accrochage 95. En particulier, la partie avant 96 de l'élément d'accrochage 95 comprend deux saillies 98 qui s'étendent depuis le corps 37 de la partie avant 96 en s'écartant de la face externe 39, et dans lesquelles des extrémités opposées du fil 97 sont retenues. De façon connue en soi, le fil 97 est adapté pour coopérer avec un mécanisme de verrouillage comprenant deux mâchoires. Les mâchoires présentent entre une position de blocage dans laquelle elles sont rapprochées l'une de l'autre de manière à pouvoir enserrer le fil 97 et ainsi retenir la partie avant 96 de l'élément d'accrochage 95 tout en laissant libre le talon 18 de l'élément chaussant 15. L'une ou les deux mâchoires sont déplaçables de manière réversible vers une position escamotée dans laquelle elles sont écartées l'une de l'autre de manière à permettre au fil 97 d'être placé entre les mâchoires ou d'en être retiré. En variante, plusieurs fils pourraient être prévus pour coopérer avec une ou plusieurs paires de mâchoires d'un mécanisme de verrouillage.

Les autres caractéristiques de l'élément d'accrochage 95 et de l'élément chaussant 15 restent inchangées et ne sont pas décrites à nouveau. On se référera à la description qui en a déjà été faite pour plus de détails.

Dans un troisième mode de réalisation de l'élément chaussant 15 représenté sur la figure 6, une partie avant 106 d'un élément d'accrochage 105 est adaptée notamment pour la pratique du vélo. La partie avant 106 de l'élément d'accrochage 105 comprend alors une tête d'accrochage 107 conformée pour coopérer avec un mécanisme de verrouillage de pédales automatiques du vélo. La tête d'accrochage 107 s'étend selon la direction d'extension E1 en direction de la pointe 19 de l'élément chaussant 15, depuis une butée 108 agencée au voisinage de l'arête arrière 42 de la partie avant 106. La tête d'accrochage 107 comporte une portion terminale qui s'étend parallèlement à la face externe 39 du corps 37 de la partie avant 106, et qui présente deux échancrures latérales 109. La tête d'accrochage 107 est adaptée pour coopérer avec un logement de réception du mécanisme de verrouillage dans lequel elle peut être reçue. Le mécanisme de verrouillage comprend alors en outre un ou plusieurs organes de blocage, par exemple disposés dans le logement de réception, et déplaçables entre une position de blocage dans laquelle ils maintiennent la tête d'accrochage 107 dans le logement de réception, et une position escamotée dans laquelle ils autorisent un déplacement de la tête d'accrochage 107 par rapport au logement de réception. En variante, une tête d'accrochage 107 analogue peut être utilisée pour monter l'élément chaussant 15 sur un autre engin qu'un vélo, l'organe de blocage pouvant être situé en dehors du logement de réception recevant la tête d'accrochage 107.

Les autres caractéristiques de l'élément d'accrochage 105 et de l'élément chaussant 15 restent inchangées et ne sont pas décrites à nouveau. On se référera à la description qui en a déjà été faite pour plus de détails.

L'invention a été décrite avec différents modes de réalisation dans lesquels le dispositif d'accrochage est prévu uniquement sur la partie avant de l'élément d'accrochage de manière à laisser libre le talon du semelage lorsque l'élément chaussant est monté sur l'engin.

Dans d'autres modes de réalisation, le dispositif d'accrochage pourrait être prévu en partie sur la partie avant et en partie sur la partie arrière de l'élément d'accrochage. Le mécanisme de verrouillage est alors adapté pour retenir de manière réversible la partie du dispositif d'accrochage située sur la partie arrière de l'élément d'accrochage. En particulier, le mécanisme de verrouillage peut permettre de libérer la partie du dispositif d'accrochage située sur la partie arrière de l'élément d'accrochage indépendamment de la partie du dispositif d'accrochage située sur la partie avant de l'élément d'accrochage de manière à laisser libre le talon du l'élément chaussant lorsqu'il est monté sur l'engin et permettre à l'utilisateur de retrouver une situation de marche normale.

## Revendications

1. Elément chaussant (15) destiné à être monté sur au moins un engin (2) pour permettre à un utilisateur de pratiquer une activité physique, l'élément chaussant (15) comprenant :
- un semelage (16) qui s'étend selon une direction d'extension (E1) entre des extrémités avant (19) et arrière (18) opposées,
- une tige souple (27) qui comporte une portion basse (28) attenante au semelage (16) et adaptée pour recevoir une chaussure (5) de l'utilisateur, et une portion haute (29) qui s'étend depuis la portion basse (28) en s'écartant du semelage (16), et
- un élément d'accrochage (35 ; 85 ; 95 ; 105) adapté pour coopérer avec un mécanisme de verrouillage (70) prévu sur l'engin (2) pour retenir de manière réversible l'élément chaussant (15) sur l'engin (2),
l'élément chaussant (15) étant **caractérisé en ce que** l'élément d'accrochage (35 ; 85 ; 95 ; 105) est monté de manière amovible sur l'élément chaussant (15).

2. Elément chaussant (15) selon la revendication 1 destiné à être monté sur une pluralité d'engins pourvus respectivement de mécanismes de verrouillage différents les uns des autres, dans lequel l'élément d'accrochage est choisi parmi une gamme d'éléments d'accrochage comprenant une pluralité d'éléments d'accrochage (35 ; 85 ; 95 ; 105) différents les uns des autres et adaptés chacun pour coopérer avec l'un des mécanismes de verrouillage.

3. Elément chaussant (15) selon l'une quelconque des revendications 1 et 2, dans lequel le semelage (16) présente une face externe (23) destinée à être orientée vers l'engin (2), le semelage (16) et l'élément d'accrochage (35 ; 85 ; 95 ; 105) comprenant des organes de fixation (65) adaptés pour monter de manière amovible l'élément d'accrochage (35 ; 85 ; 95 ; 105) sur la face externe (23) du semelage (16).

4. Elément chaussant (15) selon l'une quelconque des revendications 1 à 3, dans lequel l'élément d'accrochage (35 ; 85 ; 95 ; 105) comporte au moins une partie avant (36 ; 86 ; 96 ; 106) adaptée pour être montée au voisinage de l'extrémité avant (19) du semelage (16), et un dispositif d'accrochage (55) adapté pour être retenu de manière réversible dans le mécanisme de verrouillage (70), le dispositif d'accrochage (55) étant au moins en partie prévu sur la partie avant (36 ; 86 ; 96 ; 106) de l'élément d'accrochage (35 ; 85 ; 95 ; 105).

5. Elément chaussant (15) selon la revendication 4, dans lequel le dispositif d'accrochage (55) est prévu uniquement sur la partie avant (36 ; 86 ; 96 ; 106) de l'élément d'accrochage (35 ; 85 ; 95 ; 105) de manière à laisser libre l'extrémité arrière (18) du semelage (16) lorsque l'élément chaussant (15) est monté sur l'engin (2).

6. Elément chaussant (15) selon l'une quelconque des revendications 4 et 5, dans lequel le dispositif d'accrochage (55) et le mécanisme de verrouillage (70) sont configurés pour former sur la partie avant (36 ; 86 ; 96) de l'élément d'accrochage (35 ; 85 ; 95) une articulation en rotation selon un axe transversal (T) perpendiculaire à la direction d'extension (E1).

7. Elément chaussant (15) selon l'une quelconque des revendications 4 à 6, dans lequel la partie avant (36 ; 86) de l'élément d'accrochage (35 ; 85) comprend deux orifices (59 ; 89) qui s'étendent coaxialement l'un par rapport à l'autre perpendiculairement à la direction d'extension (E1), les orifices (58 ; 89) étant adaptés pour coopérer avec deux doigts (77) du mécanisme de verrouillage déplaçables entre une position de blocage dans laquelle lesdits doigts (77) sont rapprochés l'un de l'autre de manière à pouvoir pénétrer respectivement dans les orifices (59 ; 89), et une position escamotée dans laquelle lesdits doigts (77) sont écartés l'un de l'autre de manière à permettre aux orifices (59 ; 89) d'être placés entre lesdits doigts (77).

8. Elément chaussant (15) selon l'une quelconque des revendications 4 et 5, dans lequel l'élément d'accrochage (95) présente une face externe (39) destinée à être orientée vers l'engin, la partie avant (96) de l'élément d'accrochage (95) comprenant au moins un fil (97) qui s'étend perpendiculairement à la direction d'extension (E1) à distance de la face externe (39) de l'élément d'accrochage (95), le fil (97) étant adapté pour coopérer avec deux mâchoires du mécanisme de verrouillage déplaçables entre une position de blocage dans laquelle lesdites mâchoires sont rapprochées l'une de l'autre de manière à pouvoir enserrer le fil (97), et une position escamotée dans laquelle lesdites mâchoires sont écartées l'une de l'autre de manière à permettre au fil (97) d'être placé entre lesdites mâchoires.

9. Elément chaussant (15) selon l'une quelconque des revendications 4 et 5, dans lequel la partie avant (106) de l'élément d'accrochage (105) comprend une tête d'accrochage (107) qui s'étend selon la direction d'extension (E1), la tête d'accrochage (107) étant adaptée pour coopérer avec un logement de réception du mécanisme de verrouillage, le mécanisme de verrouillage comprenant en outre au moins un organe de blocage déplaçable entre une position de blocage dans laquelle ledit organe de blocage maintient la tête d'accrochage (107) dans le logement de réception, et une position escamotée dans laquelle ledit organe de blocage autorise un déplacement de la tête d'accrochage (107) par rapport au logement de réception.

10. Equipement (1) pour permettre à un utilisateur de pratiquer une activité physique, comprenant :
- un élément chaussant (15) selon l'une quelconque des revendications 1 à 9, et
- au moins un engin (2) pourvu d'un mécanisme de verrouillage (70) avec lequel l'élément d'accrochage (55 ; 85 ; 95 ; 105) de l'élément chaussant (15) est adapté pour coopérer pour retenir de manière réversible l'élément chaussant (15) sur l'engin (2).

11. Equipement (1) selon la revendication 10, comprenant :
- une pluralité d'engins pourvus respectivement de mécanismes de verrouillage différents les uns des autres, et
- une gamme d'éléments d'accrochage comprenant une pluralité d'éléments d'accrochage (55 ; 85 ; 95 ; 105) différents les uns des autres et adaptés chacun pour coopérer avec l'un des mécanismes de verrouillage,
dans lequel l'un des éléments d'accrochage (55 ; 85 ; 95 ; 105) de la gamme d'éléments d'accrochage est monté de manière amovible sur l'élément chaussant (15).
